# EUROPÄISCHE PATENTSCHRIFT

(11) **EP 3 051 145 B1**
(45) Veröffentlichungstag und Bekanntmachung des Hinweises auf die Patenterteilung: **01.01.2020**
(21) Anmeldenummer: 15152906.2
(22) Anmeldetag: 28.01.2015
(51) Int. Cl.: F04D 29/64, F04D 19/04, F04D 29/70

(54) **Vakuumpumpe**
Vacuum pump
Pompe à vide

(43) Veröffentlichungstag der Anmeldung: 03.08.2016
(73) Patentinhaber: PFEIFFER VACUUM GMBH, 35614 Asslar (DE)
(72) Erfinder: Rafii, Siamak, 35630 Ehringshausen (DE); Hofmann, Jan, 35305 Grünberg (DE); Gilbrich, Sönke, 35753 Greifenstein (DE); Schill, Michael, 35614 Asslar (DE)
(74) Vertreter: Manitz Finsterwald Patent- und Rechtsanwaltspartnerschaft mbB

(56) Entgegenhaltungen:
- EP-A1- 2 644 899
- EP-A2- 1 669 608
- JP-A- S56 130 545
- JP-U- H04 116 694

## Beschreibung

Die vorliegende Erfindung betrifft eine Vakuumpumpe, insbesondere Turbomolekularpumpe, mit einem Gehäuse, einer drehbar gelagerten Welle für zumindest eine Pumpstufe und einer in einem Ansaugbereich der Vakuumpumpe gelegenen Halterung für ein Lager zur Lagerung der Welle.

Vakuumpumpen werden in unterschiedlichen technischen Gebieten, beispielsweise bei der Halbleiterherstellung eingesetzt, um ein für einen jeweiligen Prozess erforderliches Vakuum zu schaffen.

Grundsätzlich besteht das Problem, dass Partikel - beispielsweise kleine Späne oder Splitter - aus dem zu evakuierenden Raum gesaugt werden und in die Vakuumpumpe gelangen. Dort können sie u.U. nicht unerhebliche Schäden verursachen. Problematisch ist das Eindringen von Partikeln insbesondere bei Turbomolekularpumpen, die in der Regel zumindest eine Pumpstufe mit sehr schnell rotierenden Komponenten aufweisen. Trifft ein eingesaugtes Partikel auf eine dieser Komponente, so kann es zu schweren Schäden an der Pumpe oder gar zu deren Zerstörung kommen.

Es ist bekannt, in einem einem Eintrittsflansch der Vakuumpumpe vorgeschalteten Bereich ein Schutzgitter vorzusehen, das potentiell gefährliche Partikel vor deren Eintritt in die Pumpe auffängt. Ein derartiges Schutzgitter ist herkömmlicherweise in einen Zentrierring integriert, der bei einem Anschluss der Pumpe an die zu evakuierende Vorrichtung zum Einsatz gelangt (vgl. EP 1 669 608 A2). Oftmals sind jedoch an den Vorrichtungen Flanschtypen zum Anschluss der Pumpe vorgesehen, an denen kein Zentrierring angebracht werden kann. Dies bedeutet, dass auch kein Schutzgitter zum Schutz der Vakuumpumpe installiert werden kann.

Es ist daher eine Aufgabe der vorliegenden Erfindung, eine Vakuumpumpe zu schaffen, die auf einfache und effiziente Weise gegen durch eingesaugte Partikel verursachte Schäden geschützt ist.

Die Lösung dieser Aufgabe erfolgt durch eine Vakuumpumpe mit den Merkmalen des Anspruchs 1.

Erfindungsgemäß ist vorgesehen, eine das Eindringen von Gegenständen oder Partikeln in den Ansaugbereich der Vakuumpumpe verhindernde Schutzeinrichtung vorzusehen, die an der Halterung für das Lager der Welle befestigt ist. Mit anderen Worten wird die ohnehin vorhandene Halterung genutzt, um ein die Pumpe schützendes Schutzgitter zuverlässig im Ansaugbereich der Vakuumpumpe zu fixieren. Durch die Integration des Schutzgitters in die Pumpe entfällt die Notwendigkeit, ein separates Schutzgitterbauteil vorzuhalten und zu installieren. Ferner entfällt die eingangs beschriebene Problematik, dass herkömmliche Schutzgitter, die in ein Zentriergitter integriert sind, bei vielen Flanschtypen nicht verwendet werden können.

Weitere Ausführungsformen der Erfindung sind in der Beschreibung, den Ansprüchen und den beigefügten Zeichnungen angegeben.

Gemäß einer Ausführungsform umfasst die Halterung einen das Lager aufnehmenden Zentralabschnitt und eine Mehrzahl von sich zumindest im Wesentlichen in radialer Richtung erstreckenden Streben. Die Streben verbinden dabei den Zentralabschnitt mit einem mit dem Gehäuse verbundenen Gehäusering. Die Schutzeinrichtung ist bei dieser Ausführungsform an zumindest einer der Streben, dem Zentralabschnitt und/oder dem Gehäusering befestigt.

Wenn die Schutzeinrichtung an der der Saugseite der Vakuumpumpe zugeordneten Seite der Halterung angeordnet ist, schützt diese zugleich die Halterung.

Bevorzugt umfasst die Schutzeinrichtung ein Gitter. Die Struktur des Gitters kann grundsätzlich in beliebiger Weise aufgebaut sein. Beispielsweise weist das Gitter eine Wabenstruktur auf. Die Struktur kann auch aus viereckigen und/oder runden Elementen/Zellen aufgebaut sein.

Die Schutzeinrichtung kann zumindest einen verstärkten Bereich aufweisen, der im Vergleich zu anderen Bereichen der Schutzeinrichtung eine höhere Stabilität aufweist. Beispielsweise ist der verstärkte Bereich blickdicht ausgebildet. Er kann beispielsweise durch ein Auftragen zusätzlicher Materials auf das Gitter erzeugt werden. Es ist aber auch möglich, den verstärkten Bereich einstückig mit dem Gitter auszubilden.

Der verstärkte Bereich kann zumindest ein Verstärkungssegment umfassen, das im Bereich des Gehäuserings angeordnet ist. Insbesondere umgibt das Verstärkungssegment die Schutzeinrichtung in Umfangsrichtung. Mit anderen Worten ist das Verstärkungssegment in einem radialen äußeren Randbereich der Schutzeinrichtung angeordnet. Es kann diese in einer radialen Richtung nach außen hin zumindest abschnittsweise begrenzen oder sogar vollständig umgeben.

Zusätzlich oder alternativ kann der verstärkte Bereich ein Verstärkungselement umfassen, das sich zumindest abschnittsweise in radialer Richtung erstreckt. Insbesondere ist das Verstärkungselement im Bereich zumindest einer der Streben angeordnet, insbesondere wobei das Verstärkungselement die Streben in axialer Blickrichtung zumindest teilweise, bevorzugt vollständig, überdeckt. Beispielsweise entspricht die Geometrie des Verstärkungselements im Wesentlichen einer axialen Projektion der zumindest einen Strebe. Durch die Anpassung der Geometrie des Verstärkungselements an die der Strebe wird dafür gesorgt, dass die Schutzeinrichtung eine möglichst große Stabilität erhält ohne dabei zusätzlichen Strömungswiderstand im Ansaugbereich der Vakuumpumpe zu schaffen wird, der ihre Effizienz herabsetzten würde.

Analoges gilt für einen Verstärkungsabschnitt, der optional zusätzlich oder alternativ vorgesehen sein kann. Dieser kann im Bereich des Zentralabschnitts angeordnet sein. Insbesondere überdeckt der Verstärkungsabschnitt den Zentralabschnitt in axialer Blickrichtung zumindest teilweise, bevorzugt vollständig.

Wie bereits erwähnt wurde, ist es möglich, den verstärkten Bereich einstückig auszubilden. Das Gitter kann mit zumindest einem Teil des verstärkten Bereichs der Schutzeinrichtung einteilig, insbesondere gefügekontinuierlich verbunden sein. Der verstärkte Bereich - oder zumindest Teile davon - können aber auch zunächst als separate Komponenten gefertigt und anschließend mit dem Gitter verbunden werden.

Gemäß einer Ausführungsform weisen der verstärkte Bereich der Schutzeinrichtung, die zumindest eine Strebe, der Gehäusering und/oder der Zentralabschnitt zumindest einen Befestigungsabschnitt zur Befestigung der Schutzeinrichtung an der Halterung auf. Beispielsweise umfasst der Befestigungsabschnitt eine Bohrung. Es kann etwa eine Durchgangsöffnung in dem verstärkten Bereich vorgesehen sein, die zumindest teilweise von der Verstärkung umgeben ist. In der Strebe, dem Gehäusering und/oder dem Zentralabschnitt kann eine entsprechende Bohrung vorgesehen sein, die beispielsweise mit einem Innengewinde versehen ist. Dadurch kann die Schutzeinrichtung auf einfache Weise mittels Schrauben an der Halterung befestigt werden. Es ist jedoch auch denkbar, Klemmelemente vorzusehen, mit der die Schutzeinrichtung an der Halterung festgeklemmt wird. Die Klemmelemente können separate Komponenten sein oder an der Schutzeinrichtung und/oder der Halterung vorgesehen sein.

Grundsätzlich ist jede Befestigungsart denkbar. Neben einer kraftschlüssigen Verbindung, beispielsweise mittels geeigneter Klemmelemente, oder einer formschlüssigen Verbindung, beispielsweise durch Schrauben, kann auch eine stoffschlüssige Verbindung vorgesehen sein, etwa durch Schweißen, Löten und/oder Kleben. Die Befestigungsarten können auch kombiniert werden.

Die Schutzeinrichtung kann so ausgestaltet sein, dass sie mit der Geometrie der Halterung zusammenwirkt, um eine möglichst einfache und zuverlässige Positionierung der Schutzeinrichtung zu ermöglichen. Beispielsweise weisen der Gehäusering und/oder der Zentralabschnitt einer Ausnehmung zur Aufnahme zumindest eines Abschnitts der Schutzeinrichtung auf. Die Ausnehmung kann beispielsweise eine Ringstufe sein.

Die Schutzeinrichtung ist bevorzugt derart ausgestaltet, dass sie sich an die Geometrie der Halterung anschmiegt. Bei einer entsprechenden Ausgestaltung der Halterung kann die Schutzeinrichtung daher eine dreidimensionale Fläche aufspannen, die im Wesentlichen einer Geometrie der der Schutzeinrichtung zugewandten Oberfläche der Halterung entspricht. Insbesondere bildet die Schutzeinrichtung abschnittsweise einen Kegelstumpf. Mit anderen Worten muss die Schutzeinrichtung nicht zwingend ein im Wesentlichen ebenes Element sein, das auf die Halterung aufgelegt wird. Bei einer komplexeren Geometrie der Halterung bietet es sich an, die Geometrie der Schutzeinrichtung entsprechend anzupassen, um diese zuverlässig an der Halterung fixieren zu können.

Nachfolgend wird die vorliegende Erfindung rein beispielhaft anhand vorteilhafter Ausführungsformen und unter Bezugnahme auf die beigefügten Zeichnungen erläutert. Es zeigen:
- Fig. 1: eine Vakuumpumpe in einem Querschnitt,
- Fig. 2 bis 5: verschiedene Ausführungsformen einer Schutzeinrichtung einer erfindungsgemäßen Vakuumpumpe,
- Fig. 6: eine weitere Ausführungsform der Schutzeinrichtung in einem Querschnitt und
- Fig. 7 und 8: eine Ausführungsform einer Halterung der erfindungsgemäßen Vakuumpumpe in einer Draufsicht bzw. einer teilweisen Schnittansicht.

Fig. 1 zeigt eine Vakuumpumpe 10. Sie umfasst einen von einem Einlassflansch 12 umgebenen Pumpeneinlass 14 und einen Pumpenauslass 16 sowie mehrere Prozessgaspumpstufen zur Förderung des an dem Pumpeneinlass 14 anstehenden Prozessgases zu dem Pumpenauslass 16. Die Vakuumpumpe 10 umfasst ein Gehäuse 18 und einen in dem Gehäuse 18 angeordneten Rotor 20 mit einer um eine Rotationsachse 22 drehbar gelagerten Rotorwelle 24.

Die Pumpe 10 ist im vorliegenden Ausführungsbeispiel als Turbomolekularpumpe ausgebildet und umfasst mehrere pumpwirksam miteinander in Serie geschaltete turbomolekulare Pumpstufen mit mehreren an der Rotorwelle 24 befestigten radialen Rotorscheiben 26 und zwischen den Rotorscheiben 26 angeordneten und in dem Gehäuse 18 festgelegten Statorscheiben 28, wobei eine Rotorscheibe 26 und eine benachbarte Statorscheibe 28 jeweils eine turbomolekulare Pumpstufe bilden. Die Statorscheiben 28 sind durch Abstandsringe 30 in einem gewünschten axialen Abstand zueinander gehalten.

Die Vakuumpumpe umfasst außerdem vier in radialer Richtung ineinander angeordnete und pumpwirksam miteinander in Serie geschaltete Holweck-Pumpstufen, auf deren Konstruktion jedoch nachfolgend nicht näher eingegangen wird.

Zur drehbaren Lagerung der Rotorwelle 24 sind ein Wälzlager 32 im Bereich des Pumpenauslasses 16 und ein Permanentmagnetlager 34 im Bereich des Pumpeneinlasses 14 vorgesehen.

Das Permanentmagnetlager 34 wird von einer Halterung 36 gehalten, die einen Zentralabschnitt 38 umfasst, der über Streben 40 mit einem Gehäusering 42 verbunden ist (in Fig. 1 ist nur eine Strebe 40 in einem Längsschnitt zu sehen). Die Streben 40 sind einstückig mit dem Gehäusering 42 ausgebildet. Der Gehäusering 42 ist wiederum integraler Bestandteil des Gehäuses 18 und bildet auch den Einlassflansch 12. Abweichend von der dargestellten Ausführungsform kann der Gehäusering 42 auch lösbar mit dem Gehäuse 18 verbunden sein. Gemäß einer nicht gezeigten Ausführungsform ist der Zentralabschnitt 38 einstückig mit den Streben 40 ausgebildet.

Bei einem Betrieb der Pumpe 10 rotieren die Rotorscheiben 26 mit sehr großer Drehzahl, um die gewünschte Pumpleistung zu erbringen. Ein in den Pumpeneinlass 14 eingesaugtes Partikel würde mit der ersten Rotorscheibe 26 kollidieren und diese beschädigen. Aufgrund ihrer hohen Drehgeschwindigkeit können bereits vergleichsweise geringe Schäden an der Scheibe 26 erhebliche Schäden anderer Komponenten der Pumpe 10 nach sich ziehen.

Fig. 2 zeigt eine Ausführungsform eines Schutzgitters 44, das von oben auf die Halterung 36 aufgelegt und an dieser fixiert wird, um das Eindringen von Partikeln in die Pumpe 10 zu verhindern. Das Schutzgitter 44 ist im Wesentlichen planar ausgebildet und weist an seiner Außenseite einen Verstärkungsring 46 auf, um die Stabilität des Schutzgitters 44 zu erhöhen.

Das Schutzgitter 44 weist Löcher 48 auf, die zur Befestigung des Schutzgitters 44 an der Halterung 36, z.B. an dem Gehäusering 42 und/oder den Streben 40, dienen. Die Löcher 48 sind jeweils von einer ringförmigen Verstärkung 50 umgeben, um die Befestigung, z.B. mittels Schrauben, zu verbessern.

Fig. 3 zeigt eine Ausführungsform 44a des Schutzgitters, das ebenfalls mit einem Verstärkungsring 46 versehen ist. Im Gegensatz zu der Ausführungsform gemäß Fig. 2 weist der die schädlichen Partikel zurückhaltende Teil des Gitters 44a keine quadratische Gitterstruktur auf. Dies verdeutlicht, dass die Gitterstruktur hinsichtlich der Geometrie der einzelnen Maschen des Gitters und/oder deren Größe beliebig gewählt werden kann, um die für den jeweiligen Anwendungsfall geeignete Schutzwirkung bereit zu stellen.

Das Schutzgitter 44a weist neben dem radial äußeren Verstärkungsring 46 einen radial innen liegenden Verstärkungsring 46' auf, der einen zentralen Freiraum 52 begrenzt. Der Freiraum 52 wird in Einbaulage von dem Zentralabschnitt 38 von unten verdeckt. Zur Befestigung des Schutzgitters 44a an der Halterung 36 sind ebenfalls Löcher 48 vorgesehen, die von ringförmigen Verstärkungen 50 umgeben sind. Abweichend von der in Fig. 2 gezeigten Ausführungsform sind die Löcher 48 jedoch in einem radial innen liegenden Bereich in der Nähe des Verstärkungsrings 46' angeordnet. Die Löcher 48 ermöglichen die Befestigung des Schutzgitters 44a an den Streben 40 und/oder dem Zentralabschnitt 38. Es versteht sich, dass zusätzlich oder alternativ auch am radial äußeren Rand des Schutzgitters 44a Löcher 48 vorgesehen sein können, wie es bei dem Schutzgitter 44 der Fig. 2 der Fall ist.

Für eine zusätzliche Verstärkung der Stabilität des Schutzgitters 44a sorgen Verstärkungsstege 54, die sich in radialer Richtung von den Löchern 48 zu dem Verstärkungsring 46 hin erstrecken. Bevorzugt verlaufen die Verstärkungsstege 54 in einer Winkelposition, die auch die Streben 40 einnehmen. D.h. die Stege 54 verlaufen in axialer Blickrichtung gesehen im Wesentlichen "auf den Streben 40, sodass die Stege 54 keine Erhöhung des durch das Schutzgitter 44a hervorgerufenen Strömungswiderstands bewirken. Mit anderen Worten wird durch die Stege 54 - sofern sie nicht breiter sind als die Streben 40 - eine Erhöhung der Stabilität des Schutzgitters 44a erzielt, ohne dass die Effizienz der Vakuumpumpe 10 nachteilig beeinflusst wird.

Es wird darauf hingewiesen, dass die relative Lage der Löcher 48 und der Stege 54 grundsätzlich frei wählbar ist. Es kann beispielsweise vorgesehen sein, dass sich die Stege 54 jeweils in einem Winkelbereich zwischen den Löchern 48 in radialer Richtung von innen nach außen erstrecken.

Fig. 4 zeigt eine weitere Ausführungsform 44b des Schutzgitters. Die Gitterstruktur des Schutzgitters 44b weicht von der jeweiligen Gitterstruktur der in den Figuren 2 und 3 gezeigten Schutzgitter 44, 44a ab. Zwar ist auch das Schutzgitter 44b ähnlich wie das Gitter 44a mit Verstärkungsringen 46, 46' versehen, allerdings sind die Verstärkungsstege 54 deutlich breiter ausgeführt als bei dem Schutzgitter 44a, sodass die Befestigungslöcher 48 direkt in diese eingebracht werden können. Es sind also keine zusätzlichen ringförmigen Verstärkungen 50 erforderlich, wie sie beispielsweise bei den Schutzgittern 44, 44a vorgesehen sind.

Fig. 5 zeigt eine weitere Ausführungsform 44c des Schutzgitters. Es weist keinen Freiraum 52 auf. Die Stege 54 laufen in einem zentralen Bereich des Schutzgitters 44c - nicht jedoch zwangsläufig in der Mitte - zusammen. Die Stege 54 weisen - ähnlich wie das Schutzgitter 44b - Löcher 48 auf. Ein Loch 48 im Verbindungspunkt der drei Stege 54 ermöglicht die Fixierung des Schutzgitters 44c an dem Zentralabschnitt 38.

Fig. 6 verdeutlicht, dass das Schutzgitter nicht zwingend eine planare Form haben muss. Die gezeigte Ausführungsform 44d schmiegt sich an die dem Ansaugbereich der Pumpe 10 zugewandte Geometrie der Halterung 36 an. Da der Zentralabschnitt 38 relativ zu dem Einlassflansch 12 und der dem Ansaugbereich zugewandten Seite des Gehäuserings 42 in axialer Richtung zurückversetzt ist, verläuft die der Ansaugseite der Vakuumpumpe 10 zugewandte Oberfläche der Streben 40 schräg zu der Rotationsachse 22. Die Geometrie des Schutzgitters 44d trägt dieser Bauweise Rechnung, sodass es abschnittsweise die Geometrie eines Kegelstumpfs aufweist. Im mittleren Bereich weist das Schutzgitter 44d Löcher 48 auf, die mit Bohrungen 56 in dem Zentralabschnitt 38 fluchten, sodass es mittels Schrauben an der Halterung 36 befestigt werden kann. Zusätzliche Befestigungspunkte können bei Bedarf an den Streben 40 und/oder dem Gehäusering 42 vorgesehen sein.

Fig. 7 zeigt eine Draufsicht auf eine Ausführungsform der Halterung 36, die mit einer Vielzahl von Bohrungen 56 versehen ist, um die Befestigung eines entsprechend ausgestalteten Schutzgitters zu ermöglichen. Wie in Fig. 8 zu erkennen ist, weist der Gehäusering 42 - im vorliegenden Fall beispielhaft ein von dem Gehäuse 18 separates Bauteil - eine Ringstufe 58 auf, sodass das entsprechende Schutzgitter lagegenau in die Halterung 36 eingelegt werden kann. Eine Ringstufe kann auch im Bereich des Zentralabschnitts 38 vorgesehen sein, um eine genaue koaxiale Positionierung des Schutzgitters zu ermöglichen. Eine solche Ringstufe an dem Zentralabschnitt 38 wird beispielsweise durch einen flachen zylinderförmigen Zentrierabschnitts 60 gebildet, der in Fig. 7 gestrichelt dargestellt ist. Er kann sich in einen Freiraum des Schutzgitters erstrecken, wie er beispielsweise anhand der Ausführungsformen 44a, 44b (vgl. Freiraum 52 in Fig. 3 bzw. 4) beschrieben wurde. Falls das Schutzgitter in einer vordefinierten Winkelstellung an der Halterung 36 befestigt werden soll, kann es hilfreich sein, den Zentrierabschnitt 60 im Querschnitt nicht kreisförmig sondern polygonal - eventuell auch asymmetrisch - auszubilden.

Um ein für den jeweiligen Anwendungsfall optimal geeignetes Schutzgitter zu schaffen, können die Lage und die Anzahl der Befestigungslöcher 48 frei gewählt werden. Gleiches gilt für die Ausgestaltung der verstärkenden Komponenten 46, 46', 50, 54. Anstelle von Schraubverbindungen zwischen dem Schutzgitter und der Halterung können auch alternative Befestigungskonzepte zum Einsatz gelangen. Beispielsweise können das Schutzgitter und/oder die Halterung mit Komponenten versehen sein, die eine Klemmverbindung ermöglichen. Zusätzlich oder alternativ kann auch eine stoffschlüssige Verbindung - z.B. Schweißverbindung, Lötverbindung und/oder Klebeverbindung - vorgesehen sein.

### Bezugszeichenliste

- 10: Vakuumpumpe
- 12: Einlassflansch
- 14: Pumpeneinlass
- 16: Pumpenauslass
- 18: Gehäuse
- 20: Rotor
- 22: Rotationsachse
- 24: Rotorwelle
- 26: Rotorscheibe
- 28: Statorscheibe
- 30: Abstandsring
- 32: Wälzlager
- 34: Permanentmagnetlager
- 36: Halterung
- 38: Zentralabschnitt
- 40: Strebe
- 42: Gehäusering
- 44, 44a, 44b, 44c, 44d, 44e: Schutzgitter
- 46,46': Verstärkungsring
- 48: Loch
- 50: ringförmige Verstärkung
- 52: Freiraum
- 54: Verstärkungssteg
- 56: Bohrung
- 58: Ringstufe
- 60: Zentrierabschnitt

## Patentansprüche

1. Vakuumpumpe, insbesondere Turbomolekularpumpe, mit
einem Gehäuse (18),
einer drehbar gelagerten Welle (24) für zumindest eine Pumpstufe,
einer in einem Ansaugbereich (14) der Vakuumpumpe gelegenen Halterung (36) für ein Lager (34) zur Lagerung der Welle (24) und einer das Eindringen von Gegenständen in den Ansaugbereich (14) verhindernden Schutzeinrichtung (44, 44a, 44b, 44c, 44d, 44e),
**dadurch gekennzeichnet, dass** die Schutzeinrichtung (44, 44a, 44b, 44c, 44d, 44e) an der Halterung (36) befestigt ist.

2. Vakuumpumpe nach Anspruch 1,
**dadurch gekennzeichnet, dass**
die Halterung (36) einen das Lager (34) aufnehmenden Zentralabschnitt (38) und eine Mehrzahl von sich zumindest im Wesentlichen in radialer Richtung erstreckenden Streben (40) umfasst, die den Zentralabschnitt (38) mit einem mit dem Gehäuse (18) verbundenen Gehäusering (42) verbindet, wobei die Schutzeinrichtung (44, 44a, 44b, 44c, 44d, 44e) an zumindest einer der Streben (40), dem Zentralabschnitt (38) und/oder dem Gehäusering (42) befestigt ist.

3. Vakuumpumpe nach Anspruch 1 oder Anspruch 2,
**dadurch gekennzeichnet, dass**
die Schutzeinrichtung (44, 44a, 44b, 44c, 44d, 44e) an der der Saugseite der Vakuumpumpe zugewandten Seite der Halterung (36) angeordnet ist.

4. Vakuumpumpe nach zumindest einem der vorstehenden Ansprüche,
**dadurch gekennzeichnet, dass**
die Schutzeinrichtung (44, 44a, 44b, 44c, 44d, 44e) ein Gitter aufweist.

5. Vakuumpumpe nach zumindest einem der vorstehenden Ansprüche,
**dadurch gekennzeichnet, dass**
die Schutzeinrichtung (44, 44a, 44b, 44c, 44d, 44e) zumindest einen verstärkten Bereich (46, 46', 50, 54) aufweist, der im Vergleich zu anderen Bereichen der Schutzeinrichtung (44, 44a, 44b, 44c, 44d, 44e) eine höhere Stabilität aufweist.

6. Vakuumpumpe nach Anspruch 5 mit Anspruch 2,
**dadurch gekennzeichnet, dass**
der verstärkte Bereich zumindest ein Verstärkungssegment (46) umfasst, das im Bereich des Gehäuserings (42) angeordnet ist.

7. Vakuumpumpe nach Anspruch 6,
**dadurch gekennzeichnet, dass**
das Verstärkungssegment (46) die Schutzeinrichtung (44, 44a, 44b, 44c, 44d, 44e) zumindest abschnittsweise, insbesondere vollständig in Umfangsrichtung umgibt.

8. Vakuumpumpe nach zumindest einem der Ansprüche 5 bis 7,
**dadurch gekennzeichnet, dass**
der verstärkte Bereich ein Verstärkungselement (54) umfasst, das sich zumindest abschnittsweise in radialer Richtung erstreckt.

9. Vakuumpumpe nach Anspruch 8,
**dadurch gekennzeichnet, dass**
das Verstärkungselement (54) im Bereich zumindest einer der Streben (40) angeordnet ist, insbesondere wobei das Verstärkungselement (54) die Strebe (40) in axialer Blickrichtung zumindest teilweise, bevorzugt vollständig überdeckt.

10. Vakuumpumpe nach zumindest einem der Ansprüche 5 bis 9,
**dadurch gekennzeichnet, dass**
der verstärkte Bereich einen Verstärkungsabschnitt (46') umfasst, der im Bereich des Zentralabschnitts (38) angeordnet ist, insbesondere wobei der Verstärkungsabschnitt den Zentralabschnitt (38) in axialer Blickrichtung zumindest teilweise, bevorzugt vollständig überdeckt.

11. Vakuumpumpe nach zumindest einem der Ansprüche 5 bis 10,
**dadurch gekennzeichnet, dass**
der verstärkte Bereich (46, 46', 50, 54) einstückig ausgebildet ist.

12. Vakuumpumpe nach zumindest einem der Ansprüche 5 bis 11 mit Anspruch 4,
**dadurch gekennzeichnet, dass**
das Gitter mit zumindest einem Teil des verstärkten Bereichs (46, 46', 50, 54) der Schutzeinrichtung (44, 44a, 44b, 44c, 44d, 44e) einteilig, insbesondere gefügekontinuierlich, verbunden ist.

13. Vakuumpumpe nach zumindest einem der Ansprüche 5 bis 12 mit Anspruch 2,
**dadurch gekennzeichnet, dass**
der verstärkte Bereich (46, 46', 50, 54) der Schutzeinrichtung (44, 44a, 44b, 44c, 44d, 44e), die Strebe (40), der Gehäusering (42) und/oder der Zentralabschnitt (38) zumindest einen Befestigungsabschnitt (48) zur Befestigung der Schutzeinrichtung (44, 44a, 44b, 44c, 44d, 44e) an der Halterung (36) aufweist, insbesondere wobei der Befestigungsabschnitt als Bohrung (56) ausgeführt ist.

14. Vakuumpumpe nach einem der Ansprüche 3 bis 13 mit Anspruch 2,
**dadurch gekennzeichnet, dass**
der Gehäusering (42) und/oder der Zentralabschnitt (38) eine Ausnehmung zur Aufnahme zumindest eines Abschnitts der Schutzeinrichtung (44, 44a, 44b, 44c, 44d, 44e) aufweist, insbesondere wobei die Ausnehmung eine Ringstufe (58) bildet.

15. Vakuumpumpe nach zumindest einem der vorstehenden Ansprüche,
**dadurch gekennzeichnet, dass**
die Schutzeinrichtung (44e) eine dreidimensionale Fläche, die insbesondere abschnittsweise einen Kegelstumpf bildet, aufspannt, die im Wesentlichen einer Geometrie der der Schutzeinrichtung (44e) zugewandten Oberfläche der Halterung (36) entspricht.

## Claims

1. A vacuum pump, in particular a turbomolecular pump, comprising
a housing (18);
a rotatably supported shaft (24) for at least one pump stage;
a holder (36) for a bearing (34) for supporting the shaft (24), said holder (36) being disposed in a suction region (14) of the vacuum pump; and a protective device (44, 44a, 44b, 44c, 44d, 44e) preventing the penetration of objects into the suction region (14),
**characterized in that**
the protective device (44, 44a, 44b, 44c, 44d, 44e) is fastened to the holder (36).

2. A vacuum pump in accordance with claim 1,
**characterized in that**
the holder (36) comprises a central section (38) receiving the bearing (34); and a plurality of struts (40) which extend at least substantially in the radial direction and which connect the central section (38) to a housing ring (42) connected to the housing (18), with the protective device (44, 44a, 44b, 44c, 44d, 44e) being fastened to at least one of the struts (40), to the central section (38) and/or to the housing ring (42).

3. A vacuum pump in accordance with claim 1 or claim 2,
**characterized in that**
the protective device (44, 44a, 44b, 44c, 44d, 44e) is arranged at the side of the holder (36) facing the suction side of the vacuum pump.

4. A vacuum pump in accordance with at least one of the preceding claims,
**characterized in that**
the protective device (44, 44a, 44b, 44c, 44d, 44e) has a grid.

5. A vacuum pump in accordance with at least one of the preceding claims,
**characterized in that**
the protective device (44, 44a, 44b, 44c, 44d, 44e) has at least one reinforced region (46, 46', 50, 54) which has a higher stability in comparison with other regions of the protective device (44, 44a, 44b, 44c, 44d, 44e).

6. A vacuum pump in accordance with claim 5 together with claim 2,
**characterized in that**
the reinforced region comprises at least one reinforcement segment (46) which is arranged in the region of the housing ring (42).

7. A vacuum pump in accordance with claim 6,
**characterized in that**
the reinforcement segment (46) surrounds the protective device (44, 44a, 44b, 44c, 44d, 44e) at least sectionally, in particular completely, in the peripheral direction.

8. A vacuum pump in accordance with at least one of the claims 5 to 7,
**characterized in that**
the reinforced region comprises a reinforcement element (54) which extends at least sectionally in the radial direction.

9. A vacuum pump in accordance with claim 8,
**characterized in that**
the reinforcement element (54) is arranged in the region of at least one of the struts (40), in particular with the reinforcement element (54) at least partly, preferably completely, covering the strut (40) in the axial direction of view.

10. A vacuum pump in accordance with at least one of the claims 5 to 9,
**characterized in that**
the reinforced region comprises a reinforcement section (46') which is arranged in the region of the central section (38), in particular with the reinforcement section at least partly, preferably completely, covering the central section (38) in the axial direction of view.

11. A vacuum pump in accordance with at least one of the claims 5 to 10,
**characterized in that**
the reinforced region (46, 46', 50, 54) is formed in one piece.

12. A vacuum pump in accordance with at least one of the claims 5 to 11 together with claim 4,
**characterized in that**
the grid is integrally connected, in particular in a continuous structure, to at least one part of the reinforced region (46, 46', 50, 54) of the protective device (44, 44a, 44b, 44c, 44d, 44e).

13. A vacuum pump in accordance with at least one of the claims 5 to 12 together with claim 2,
**characterized in that**
the reinforced region (46, 46', 50, 54) of the protective device (44, 44a, 44b, 44c, 44d, 44e), the strut (40), the housing ring (42) and/or the central section (38) has/have at least one fastening section (48) for fastening the protective device (44, 44a, 44b, 44c, 44d, 44e) to the holder (36), in particular with the fastening section being designed as a bore (56).

14. A vacuum pump in accordance with any one of the claims 3 to 13 together with claim 2,
**characterized in that**
the housing ring (42) and/or the central section (38) has/have a recess for receiving at least one section of the protective device (44, 44a, 44b, 44c, 44d, 44e), in particular with the recess forming a ring stage (58).

15. A vacuum pump in accordance with at least one of the preceding claims,
**characterized in that**
the protective device (44e) spans a three-dimensional surface which in particular sectionally forms a truncated cone and which substantially corresponds to a geometry of the surface of the holder (36) facing the protective device (44e).

## Revendications

1. Pompe à vide, en particulier pompe turbomoléculaire, comportant :
un boîtier (18),
un arbre (24) monté mobile en rotation pour au moins un étage de pompage,
un support (36) situé dans une zone d'aspiration (14) de la pompe à vide et destiné à un palier (34) pour le montage de l'arbre (24), et un moyen de protection (44, 44a, 44b, 44c, 44d, 44e) empêchant la pénétration d'objets dans la zone d'aspiration (14),
**caractérisée en ce que**
le moyen de protection (44, 44a, 44b, 44c, 44d, 44e) est fixé au support (36).

2. Pompe à vide selon la revendication 1,
**caractérisée en ce que**
le support (36) comprend une portion centrale (38) recevant le palier (34), et une pluralité d'entretoises (40) qui s'étendent au moins sensiblement en direction radiale et qui relient la portion centrale (38) à un anneau de boîtier (42) relié au boîtier (18), le moyen de protection (44, 44a, 44b, 44c, 44d, 44e) étant fixé à l'une au moins des entretoises (40), à la portion centrale (38) et/ou à l'anneau de boîtier (42).

3. Pompe à vide selon la revendication 1 ou la revendication 2,
**caractérisée en ce que**
le moyen de protection (44, 44a, 44b, 44c, 44d, 44e) est disposé sur le côté du support (36) tourné vers le côté aspiration de la pompe à vide.

4. Pompe à vide selon l'une au moins des revendications précédentes,
**caractérisée en ce que**
le moyen de protection (44, 44a, 44b, 44c, 44d, 44e) comprend une grille.

5. Pompe à vide selon l'une au moins des revendications précédentes,
**caractérisée en ce que**
le moyen de protection (44, 44a, 44b, 44c, 44d, 44e) comprend au moins une zone renforcée (46, 46', 50, 54) qui présente une solidité accrue par comparaison à d'autres zones du moyen de protection (44, 44a, 44b, 44c, 44d, 44e).

6. Pompe à vide selon la revendication 5 en combinaison avec la revendication 2,
**caractérisée en ce que**
la zone renforcée comprend au moins un segment de renforcement (46) qui est disposé au niveau de l'anneau de boîtier (42).

7. Pompe à vide selon la revendication 6,
**caractérisée en ce que**
le segment de renforcement (46) entoure le moyen de protection (44, 44a, 44b, 44c, 44d, 44e) au moins localement, en particulier complètement en direction périphérique.

8. Pompe à vide selon l'une au moins des revendications 5 à 7,
**caractérisée en ce que**
la zone renforcée comprend un élément de renforcement (54) qui s'étend au moins localement en direction radiale.

9. Pompe à vide selon la revendication 8,
**caractérisée en ce que**
l'élément de renforcement (54) est disposé au niveau de l'une au moins des entretoises (40), en particulier l'élément de renforcement (54) recouvrant au moins partiellement, de préférence complètement, l'entretoise (40), vue en direction axiale.

10. Pompe à vide selon l'une au moins des revendications 5 à 9,
**caractérisée en ce que**
la zone renforcée comprend une portion de renforcement (46') qui est disposée au niveau de la portion centrale (38), en particulier la portion de renforcement recouvrant au moins partiellement, de préférence complètement, la portion centrale (38), vue en direction axiale.

11. Pompe à vide selon l'une au moins des revendications 5 à 10,
**caractérisée en ce que**
la zone renforcée (46, 46', 50, 54) est réalisée d'un seul tenant.

12. Pompe à vide selon l'une au moins des revendications 5 à 11 en combinaison avec la revendication 4,
**caractérisée en ce que**
la grille est reliée d'un seul tenant, en particulier en continuité de structure, à une partie au moins de la zone renforcée (46, 46', 50, 54) du moyen de protection (44, 44a, 44b, 44c, 44d, 44e).

13. Pompe à vide selon l'une au moins des revendications 5 à 12 en combinaison avec la revendication 2,
**caractérisée en ce que**
la zone renforcée (46, 46', 50, 54) du moyen de protection (44, 44a, 44b, 44c, 44d, 44e), l'entretoise (40), l'anneau de boîtier (42) et/ou la portion centrale (38) comprennent au moins une portion de fixation (48) pour fixer le moyen de protection (44, 44a, 44b, 44c, 44d, 44e) au support (36), en particulier la portion de fixation étant réalisée sous forme de perçage (56).

14. Pompe à vide selon l'une des revendications 3 à 13 en combinaison avec la revendication 2,
**caractérisée en ce que**
l'anneau de boîtier (42) et/ou la portion centrale (38) présente(nt) un évidement pour recevoir au moins une portion du moyen de protection (44, 44a, 44b, 44c, 44d, 44e), en particulier l'évidement constituant un gradin annulaire (58).

15. Pompe à vide selon l'une au moins des revendications précédentes,
**caractérisée en ce que**
le moyen de protection (44e) définit une surface tridimensionnelle qui constitue en particulier localement un tronc de cône et qui correspond sensiblement à une géométrie de la surface du support (36) tournée vers le moyen de protection (44e).
